# EUROPÄISCHE PATENTANMELDUNG

(11) **EP 0 377 143 A2**
(43) Veröffentlichungstag der Anmeldung: **11.07.1990**
(21) Anmeldenummer: 89122992.4
(22) Anmeldetag: 13.12.1989
(51) Int. Cl.: H04R 9/04

(54) **Lautsprecher-Schwingspule**

(30) Priorität: 03.01.1989 DE 3900038
(71) Anmelder: Nokia Unterhaltungselektronik (Deutschland) GmbH, D-7530 Pforzheim (DE)
(72) Erfinder: Brown, Patrick, D-8443 Bogen (DE)

(57) **Zusammenfassung**

Die Schwingspule (1) ist statt aus Drähten aus leitender Folie gewickelt, wodurch sich eine wesentliche Gewichtsersparnis erzielen läßt.

## Beschreibung

Die Erfindung betrifft eine Lautsprecher-Schwingspule nach dem Oberbegriff des Anspruchs 1.

Es ist üblich, die Schwingspule eines Lautsprechers mittels eines Drahtwickels aus Kupferlackdraht zu bilden. Der Draht ist meistens zweilagig auf einen geeigneten, rohrförmigen Träger aus Hartpapier oder Aluminiumfolie gewickelt. Die so beschaffene Spule ist im Luftspalt zwischen einem Polkern und einer diesen umgebenden Polplatte des Magnetsystems angeordnet. Wenn elektrischer Strom durch die Spule fließt, wird die Spule je nach Stromrichtung nach oben oder unten bewegt. Dadurch wird die mit ihr verbundene Membrane des Lautsprechers in Schwingung versetzt. Die Bewegung der Membrane erzeugt den erforderlichen Schalldruck.

Der elektrische Strom wird von einem Verstärker abgenommen, von dessen Auslegung der ohmsche Widerstand der Spule bestimmt wird. Um den Wirkungsgrad des Lautsprechers so groß wie möglich zu machen, muß die Masse des schwingenden Systems, also auch die der Spule, so gering wie möglich sein. In der Regel liegen die Werte für den ohmschen Widerstand bei etwa vier Ohm. Es lassen sich jedoch Verstärker einsetzen, die einen kleineren Widerstand, etwa zwei Ohm, erfordern. Um so niedrige Widerstandswerte zu erreichen, muß bei gegebener Leiterlänge der Leiterquerschnitt vergrößert werden, was zur Folge hat, daß auch die Masse der Spule größer wird. Außerdem verringert sich bei kleinen Widerstandswerten die Höhe der Spule mit dem Nachteil, daß sie sich bei großen Schwingungsamplituden außerhalb des Luftspaltes bewegt, wodurch die Tonwiedergabe verzerrt wird.

Der Erfindung liegt die Aufgabe zugrunde, eine Lautsprecher-Schwingspule mit geringer Masse und geringem Widerstand zu schaffen, die eine unverzerrte Tonwiedergabe ermöglicht. Gelöst wird diese Aufgabe durch die im Anspruch 1 angegebenen Merkmale. Vorteilhafte Weiterbildungen sind den Unteransprüchen zu entnehmen.

Die Erfindung wird anhand von Ausführungsbeispielen beschrieben, die in den zugehörigen Zeichnungen dargestellt sind. Darin zeigen:
Fig. 1 einen schematischen Querschnitt durch das Magnetsystem eines Lautsprechers mit einer trägerlosen Schwingspule;
Fig. 2 einen Ausschnitt X aus Fig. 1, der einen Teil der Schwingspule vergrößert wiedergibt;
Fig. 3 einen schematischen Querschnitt durch eine andere Ausführung des Magnetsystems mit einer Schwingspule mit Träger.

In den Figuren 1 bis 3 ist die Schwingspule eines Lautsprechermagnetsystems mit 1 bezeichnet. Die Schwingspule taucht in einen Luftspalt, der zwischen einem zylindrischen oder prismatischen Polkern 2 und einer diesen umgebenden Polplatte 3 vorhanden ist. Am oberen, freien Ende ist die Schwingspule 1 konzentrisch mit der trichterförmigen Membrane 4 des Lautsprechers verbunden. Die elektrischen Anschlüsse der Schwingspule 1 sind ebenfalls an diesem Ende herausgeführt. Sie sind zweckmäßig als leitende Bändchen 5 aus Aluminium, Kupfer oder dergleichen ausgeführt und durch Schweißen oder Kleben mit Leitkleber an den Wicklungsenden der Schwingspule 1 befestigt. Diese Stellen sind mit 6 gekennzeichnet.

Die Schwingspule 1 besteht aus einem Wickel aus leitender Folie, beispielsweise Aluminiumfolie von geringer Dichte. Die Lagen des Wickels sind gegeneinander isoliert, um Kurzschlüsse zu vermeiden, und mechanisch miteinander verbunden, um den Wickel zu stabilisieren. Geeignete Klebstoffe, Lacke oder dergleichen, die beide Funktionen erfüllen, stehen im Handel zur Verfügung. In Fig. 2 sind die Folienschichten mit 7, die Isolierschichten mit 8 bezeichnet.

Bei der Ausführung nach Fig. 1 ist die Schwingspule 1 selbsttragend, d.h. die Lagen des Wickels sind ohne Träger (Spulenkörper) aufeinander gewickelt. Die Bändchen 5 der Anschlüsse sind vom oberen Spulenende zu Lötstützpunkten 9 geführt, die im Trichter der Membrane 4 angebracht sind.

Die Schwingspule bei der Ausführung nach Fig. 3 hat einen rohrförmigen Träger 10, auf den die Folie gewickelt ist. Die Bändchen 5 der Anschlüsse sind über die ganze Höhe der Schwingspule gelegt und mit der Folie verschweißt, was wiederum mit 6 bezeichnet ist.

Durch die erfindungsgemäße Ausgestaltung wird eine wesentliche Verringerung des Gewichtes der Schwingspule und damit auch der Masse des schwingenden Systems erzielt.

## Patentansprüche

1. Schwingspule für Lautsprecher, die im Luftspalt zwischen Polkern und Polplatte des Magnetsystems in Achsrichtung beweglich angeordnet und mit der Membrane verbunden ist, **dadurch gekennzeichnet,** daß die Schwingspule (1) aus einer leitenden Folie geringer Dichte gewickelt ist.

2. Schwingspule nach Anspruch 1, dadurch gekennzeichnet, daß die Schwingspule (1) auf einen rohrförmigen Träger (10) gewickelt ist.

3. Schwingspule nach Anspruch 1, dadurch gekennzeichnet, daß die Schwingspule (1) selbsttragend gewickelt ist.

4. Schwingspule nach Anspruch 2 oder 3, dadurch gekennzeichnet, daß die Anschlüsse der Schwingspule (1) von Bändchen (5) aus Metall gebildet werden.
